# EUROPÄISCHE PATENTSCHRIFT

(11) **EP 3 711 965 B1**
(45) Veröffentlichungstag und Bekanntmachung des Hinweises auf die Patenterteilung: **17.01.2024**
(21) Anmeldenummer: 19163916.0
(22) Anmeldetag: 19.03.2019
(51) Int. Cl.: B41J 11/46, B41J 11/66, B41J 11/70, B41J 3/407

(54) **VORRICHTUNG ZUM BEDRUCKEN VON ENDLOS-ETIKETTENPAPIER**
DEVICE FOR PRINTING ENDLESS LABEL PAPER
IMPRIMANTE DE PAPIER D'ÉTIQUETAGE SANS FIN

(43) Veröffentlichungstag der Anmeldung: 23.09.2020
(73) Patentinhaber: Bizerba SE & Co. KG, 72336 Balingen (DE)
(72) Erfinder: Uber, Markus, 72793 Pfullingen (DE)
(74) Vertreter: Huber, Meik

(56) Entgegenhaltungen:
- EP-A1- 0 575 772
- WO-A1-2012/167806
- WO-A1-2013/092607
- WO-A1-2014/173998
- JP-A- 2002 103 286
- JP-A- 2013 043 404
- JP-A- 2017 141 065
- US-B1- 6 585 437

## Beschreibung

Die vorliegende Erfindung betrifft einen Drucker zum Bedrucken von Etiketten mit einer Detektoreinheit zum Detektieren von Markierungen auf dem Etikett, wobei die Markierungen einen haftschichtfreien Bereich auf dem Etikett anzeigen, an dem Etiketten von einem Endlos-Etikettenpapier abtrennbar sind, sowie ein Verfahren zum Bedrucken von Etiketten.

Die EP3457388A1 zeigt eine Selbstklebeetikettenrolle (Etikettenrolle) in der Form eines bedruckbaren, trägerbandlos aufgebauten Endlosstreifens, von dem einzelne selbstklebende Klebeetiketten abtrennbar sind. Der Endlosstreifen umfasst rückseitig eine Haftschicht, die von haftschichtfreien Bereichen unterbrochen ist, wobei die haftschichtfreien Bereiche quer zur Längsrichtung des Endlosstreifens angeordnet sind und Schneidlinien zum Abtrennen von Klebeetiketten bilden. Die haftschichtfreien Bereiche sind mittels rückseitiger Markierungen gekennzeichnet, die einen im Endlosstreifen integrierten oder darauf angebrachten optischen Aufhellerstoff abdecken.

Die US6585437B1 zeigt einen Drucker zum Bedrucken eines bedruckbaren, trägerbandlos aufgebauten Endlosstreifens aus Selbstklebeetiketten. Der Endlosstreifen umfasst Markierungen zum Anzeigen von Trennstellen, an denen einzelne Etiketten vom Endlosstreifen abgetrennt werden können. Der Drucker umfasst einen Detektor mit dem die Markierungen detektiert werden.

Die WO2012/167806A1 zeigt einen Drucker zum Bedrucken eines bedruckbaren, trägerbandlos aufgebauten Endlosstreifens aus Selbstklebeetiketten mit einer Abschneidevorrichtung, um einzelne Etiketten vom Endlosstreifen abzutrennen. Der Drucker umfasst einen Sensor, der mittels Lichtwellen einen kleberfreien Bereich auf dem Endlosstreifen detektiert, an dem ein einzelnes Etikett abgetrennt werden kann.

Die EP0575772A1 zeigt einen Drucker zum Bedrucken eines bedruckbaren, trägerbandlos aufgebauten Endlosstreifens. Der Endlosstreifen umfasst Markierungen, die durch den Drucker ausgelesen werden und Informationen über die Papiersorte enthalten. Anhand der Informationen über die Papiersorte wird der Drucker konfiguriert.

Die WO2013/092607A1 zeigt einen Drucker zum Bedrucken eines bedruckbaren, trägerbandlos aufgebauten Endlosstreifens. Der Drucker umfasst eine Schneidevorrichtung, die einzelne Etiketten im haftschichtfreien Bereichen des Endlosstreifens abtrennt. Die haftschichtfreien Bereiche des Endlosstreifens werden durch eine Sensoreinrichtung detektiert.

Die JP2002103286A zeigt einen bedruckbaren, trägerbandlos aufgebauten Endlos-Papierstreifen zum Drucken von Tickets. Die Tickets umfassen auf ihrer Vorderseite aufgedruckte unsichtbare Markierungen aus fluoreszierender Tinte. Auf der Rückseite umfasst der Endlos-Papierstreifen Markierungen aus fluoreszierender Farbe, welche von einem Drucker erkannt werden.

Aufgabe der Erfindung ist es, einen Drucker vorzuschlagen, der diese Etikettenrollen in vorteilhafter Weise bedrucken und verarbeiten kann.

Diese Aufgabe wird durch einen Drucker nach Anspruch 1 und ein Verfahren zum Bedrucken nach Anspruch 10 gelöst.

Erfindungsgemäß wird ein Drucker zum Bedrucken von Etiketten vorgeschlagen. Die Etiketten sind insbesondere in der Form von Endlos-Etikettenpapier vorhanden und sind im Drucker bedruckbar und von dem Endlos-Etikettenpapier abtrennbar. Der Drucker umfasst eine Halterung für eine Etikettenrolle mit dem Endlos-Etikettenpapier. Der Drucker umfasst eine Druckeinheit mit einer Druckwalze und einem Druckkopf. Das Endlos-Etikettenpapier ist von der Etikettenrolle hin zur Druckeinheit entlang eines Papierpfads förderbar. Der Papierpfad wird durch mindestens eine Umlenkrolle gebildet und entspricht im Wesentlichen der Strecke, die das Endlos-Etikettenpapier abbildet, wenn der Papierstreifen zwischen Etikettenrolle und Druckeinheit gespannt ist. Der Papierpfad geht über die Druckeinheit hinaus bis hin zu der Stelle, an dem ein abgetrenntes Etikett aus dem Drucker entnehmbar ist bzw. entnommen wird. Der Drucker umfasst weiter eine Abschneidevorrichtung die entlang des Papierpfads angeordnet ist. Der Drucker umfasst weiter eine Detektoreinheit zum Detektieren von Markierungen, die in regelmässigen Abständen auf dem Endlos-Etikettenpapier aufgebracht sind. Die Detektoreinheit umfasst einen ersten Sender, der Licht im UV Wellenlängenbereich abgibt und einen zugehörigen Empfänger, der Licht im sichtbaren Wellenlängenbereich empfängt. Dabei versteht der Fachmann unter Licht im UV Wellenlängenbereich Licht, das eine kleinere Wellenlänge als das für das menschliche Auge sichtbare Licht hat. Der Fachmann versteht darunter Licht im Wellenlängenbereich von ca. 100 nm bis ca. 400 nm. Der Fachmann versteht unter Licht im sichtbaren Wellenlängenbereich einen Wellenlängenbereich, der für das menschliche Auge sichtbar ist. Dieser reicht typischerweise von ca. 380-400 nm bis 750 nm. Im Rahmen dieser Offenbarung meint ein dem ersten Sender zugehöriger Empfänger ausdrücklich nicht zwingend, dass der Empfänger das Licht in dem Wellenlängenbereich empfängt, in dem es der erste Sender aussendet. Vielmehr ist im Rahmen dieser Offenbarung damit ausgedrückt, dass der erste Sender und der Empfänger geometrisch so angeordnet sind, dass die Ausbreitungsrichtung des Lichts, das der erste Sender abgibt, nach Reflexion an einem Endlos-Etikettenstreifen auf den Empfänger trifft. Vorteilhafterweise gibt der erste Sender das UV Licht gerichtet ab, das heisst, der erste Sender fokussiert das Licht auf eine bestimmte Stelle des Papierpfades des Endlos-Etikettenpapiers, wobei das Endlos-Etikettenpapier entlang des Papierpfads förderbar ist. Das heisst, wird das Endlos-Etikettenpapier entlang des Papierpfades gefördert, wandert das fokussierte UV Licht des ersten Senders über das Endlos-Etikettenpapier. Das UV Licht des ersten Senders wird aufgrund des optischen Aufhellerstoffes im Endlos-Etikettenpapier aufgrund von Fluoreszenz in sichtbares Licht umgewandelt und vom Empfänger empfangen. Bei der Fluoreszenz wird das Anregungslicht, d. h. das Licht des ersten Senders, aufgrund der Stokesschen Regel langwellig verschoben. Das heisst, dass das aufgrund des fluoreszierenden Stoffes emittierte Licht langwelliger ist als das auftreffende Licht. Aus diesem Grund ist der dem ersten Sender zugehörige Empfänger ein Empfänger mit einem Wellenlängenbereich der höher liegt als der Wellenlängenbereich des ersten Senders.

Erfindungsgemäß ist das zu bedruckende Endlos-Etikettenpapier ein trägerbandlos aufgebauter Endlosstreifen, von dem einzelne Etiketten abtrennbar sind. Das Endlos-Etikettenpapier weist eine bedruckbare vorderseitige Streifenoberfläche und eine dieser gegenüberliegende rückseitige Streifenoberfläche mit einer Haftschicht auf. Das Endlos-Etikettenpapier ist so ausgebildet, dass selbstklebende Etiketten an Schneidelinien quer zur Längsrichtung des Endlos-Etikettenpapiers abtrennbar sind. Die Schneidelinien auf der Streifenrückseite sind jeweils von einem haftschichtfreien Bereich umgeben. Das Endlos-Etikettenpapier weist einen darin integrierten oder darauf aufgebrachten optischen Aufhellerstoff auf, der einfallendes Licht im UV Wellenlängenbereich zumindest teilweise als Licht im sichtbaren Wellenlängenbereich emittiert, das heisst abgibt. Dieser Effekt ist auf die fluoreszierende Eigenschaft des optischen Aufhellerstoffes zurückzuführen. Die vom Detektor zu detektierenden Markierungen zeigen die Positionen der haftschichtfreien Bereiche an. Die zu detektierenden Markierungen decken den optischen Aufhellerstoff ab. Das führt dazu, dass das UV Licht im Bereich der Markierung nicht auf den optischen Aufhellerstoff trifft und es in diesem Bereich keine Fluoreszenz gibt. Das zumindest teilweise Abgeben des einfallenden Lichtes im UV Wellenlängenbereich als Licht im sichtbaren Wellenlängenbereich wird zumindest teilweise im Bereich der Markierungen unterbunden. Die Markierungen sind im sichtbaren Wellenlängenbereich weitestgehend unsichtbar. Insbesondere unterscheiden sich die Markierungen von Bereichen ohne Markierung des Endlos-Etikettenpapier im Wellenlängenbereich des sichtbaren Lichtes optisch nicht oder nicht wesentlich. Dass die Markierungen im sichtbaren Wellenlängenbereich weitgehend unsichtbar sind hat den Vorteil, dass die Markierungen für das menschliche Auge nicht sichtbar oder kaum sichtbar sind und sich vom Aussehen her zum Endlos-Etikettenpapier kaum unterscheiden. Die Markierungen wirken optisch nicht störend.

Erfindungsgemäß umfasst der Drucker eine Steuereinheit, die das Empfängersignal des Empfängers der Detektoreinheit auswertet, wobei der Empfänger dunkle Unterbrechungen eines Lichtsignals empfängt, während das Endlos-Etikettenpapier entlang der Detektoreinheit gefördert wird. Die Steuereinheit detektiert an jeder dunklen Unterbrechung des empfangenen Lichtes eine Markierung auf dem Endlos-Etikettenpapier.

In einer Ausführungsform ist die Abschneidevorrichtung stromabwärts von der Druckeinheit entlang des Papierpfades angeordnet, das heisst die Abschneidevorrichtung folgt der Druckeinheit nach. In einer Ausführungsform ist die Abschneidevorrichtung stromaufwärts von der Druckeinheit entlang des Papierpfades angeordnet, das heisst die Abschneidevorrichtung geht der Druckeinheit vor.

In einer Ausführungsform sind die zu detektierenden Markierungen rückseitig, insbesondere in regelmässigen Abständen, auf dem Endlos-Etikettenpapier angeordnet.

In einer Ausführungsform ist die Detektoreinheit entlang des Papierpfades vor oder nach dem Druckkopf angeordnet.

In einer Ausführungsform umfasst der Drucker eine Steuereinheit, die ein Ausgangssignal des Empfängers der Detektoreinheit auswertet. Anhand des Ausgangssignals identifiziert die Steuereinheit die Positionen der haftschichtfreien Bereiche auf dem Endlos-Etikettenpapier. Die Steuereinheit steuert den Endlos-Etikettenpapier Vorschub und die Schneidevorrichtung derart an, dass ein Abtrennen eines Etiketts mit der Schneidevorrichtung im haftschichtfreien Bereich des Endlos-Etikettenpapier erfolgt.

In einer Ausführungsform steuert die Steuereinheit den Druckvorgang mit der Druckeinheit. Insbesondere steuert die Steuereinheit den Druckvorgang aufgrund der detektierten Markierungen.

In einer Ausführungsform umfasst die Detektoreinheit einen zweiten Sender, der Licht im sichtbaren Wellenlängenbereich abgibt. Der Empfänger der Detektoreinheit empfängt das an einem Endlos-Etikettenpapier reflektierte Licht des zweiten Senders.

In einer Ausführungsform aktiviert die Steuereinheit während einer Startup Phase einen Papiervorschub solange, bis eine Etikettenlänge des Endlos-Etikettenpapiers von mehreren Markierungen durch die Detektoreinheit bewegt wurde. Die Steuereinheit aktiviert den ersten Sender und deaktiviert den zweiten Sender während das Endlos-Etikettenpapier durch die Detektoreinheit bewegt wird und danach aktiviert die Steuereinheit den zweiten Sender und deaktiviert den ersten Sender während das Endlos-Etikettenpapier weiter durch die Detektoreinheit bewegt wird. Die Steuereinheit bestimmt aufgrund des Empfängersignals, ob der erste Sender oder der zweite Sender geeignet sind, die Markierungen zu detektieren. Mit anderen Worten wird in der Startup Phase durch einen Testbetrieb bestimmt, ob die Markierungen über Licht aus dem ersten Sender oder Licht aus dem zweiten Sender detektiert werden können.

In einer Ausführungsform handelt es sich bei der Druckeinheit um einen Thermodirektdrucker oder einen Thermotransfer Drucker.

Erfindungsgemäß wird ein Verfahren zum Bedrucken von Etiketten mit einem Drucker vorgeschlagen. Das Verfahren umfasst den Schritt des Förderns eines Endlos-Etikettenpapiers von einer Etikettenrolle von einer Halterung der Etikettenrolle entlang eines Papierpfades zu einer Druckeinheit. Das Verfahren umfasst den Schritt des Aussendens von Licht im UV Wellenlängenbereich mit einem Sender einer Detektoreinheit, wobei das ausgesendete Licht auf einen definierten Bereich auf einer Streifenseite des geförderten Endlos-Etikettenpapiers auftrifft. Das Verfahren umfasst den Schritt des Empfangens von Licht im sichtbaren Wellenlängenbereich mit einem Empfänger der Detektoreinheit, wobei das Licht im sichtbaren Wellenlängenbereich durch Fluoreszenz eines optischen Aufhellerstoffs, welcher auf dem Endlos-Etikettenpapier aufgebracht oder darin integriert ist, aus dem ausgesendeten Licht im UV Wellenlängenbereich entsteht. Das Verfahren umfasst den Schritt des Auswertens mit einer Steuereinheit eines Empfängersignals des Empfängers der Detektoreinheit und den Schritt des Detektierens von regelmässigen Markierungen auf dem Endlos-Etikettenpapier mit der Steuereinheit.

Erfindungsgemäß umfasst der Schritt des Auswertens des Empfängersignals des Empfängers der Detektoreinheit das Empfangen von dunklen Unterbrechungen eines Lichtsignals während das Endlos-Etikettenpapier entlang der Detektoreinheit gefördert wird. Die Steuereinheit detektiert an jeder dunklen Unterbrechung des empfangenen Lichtes eine Markierung auf dem Endlos-Etikettenpapier.

In einer Ausführungsform umfasst das Verfahren den Schritt des Bestimmens von haftschichtfreien Bereichen auf dem Endlos-Etikettenpapier anhand der detektieren Markierungen, wobei die haftschichtfreien Bereiche quer zur Längsrichtung des Endlos-Etikettenpapiers angebracht sind und wobei das Endlos-Etikettenpapier im haftschichtfreien Bereich Schneidlinien zum Abtrennen von einzelnen Etiketten aufweist.

In einer Ausführungsform wird das Endlos-Etikettenpapier während des Transportes entlang des Papierpfades von einer Druckeinheit bedruckt und von einer Abschneidevorrichtung, die entlang des Papierpfades stromabwärts oder stromaufwärts von der Druckeinheit angeordnet ist, im Bereich der Markierungen, das heisst im Bereich der Schneidlinien, abgetrennt.

Einige Ausführungsformen der Erfindung sind in den Zeichnungen beispielhaft gezeigt und nachfolgend beschrieben. Es zeigen, jeweils in schematischer Darstellung:
- Fig. 1: eine Rolle aus Endlos-Etikettenpapier zum Bedrucken mit einem Drucker nach er Erfindung,
- Fig. 2: ein Teil eines Endlos-Etikettenpapiers nach Fig. 1, und
- Fig. 3: eine schematische Darstellung eines Druckers nach der Erfindung.

Die Figur 1 zeigt eine Etikettenrolle 1 in Form eines bedruckbaren, trägerbandlos aufgebauten Endlos-Etikettenpapiers 2 (Endlosstreifens), von dem einzelne selbstklebende Klebeetiketten 3 abtrennbar sind, wobei das Endlos-Etikettenpapier 2 eine bedruckbare vorderseitige Streifenoberfläche 4 und eine dieser gegenüberliegende rückseitige Streifenoberfläche 5 mit einer Haftschicht 6 aufweist, so dass das Endlos-Etikettenpapier 2 zu einer Rolle 1 aufwickelbar ist, wobei das Endlos-Etikettenpapier 2 so ausgebildet ist, dass selbstklebende Klebeetiketten 3 an Schneidlinien 7 quer zur Längsrichtung des Endlos-Etikettenpapiers 2 abtrennbar sind, wobei die Schneidlinien 7 auf der Streifenrückseite jeweils von einem haftschichtfreien Bereich 8 umgeben sind, und wobei auf der rückseitige Streifenoberfläche 5 von außerhalb des Endlos-Etikettenpapiers 2 detektierbare Markierungen 9 angebracht sind, welche die Position der haftschichtfreien Bereiche 8 anzeigen und deren Detektion eine automatische Steuerung des Abtrennvorgangs ermöglicht.

Der Ausdruck Endlos-Etikettenpapier sagt insbesondere aus, dass die Länge des Etikettenpapiers eine sehr grosse Zahl von Etiketten 3 umfasst. Der Fachmann versteht, dass es sich nicht um einen Streifen unendlicher Länge handeln kann.

Die Etikettenrolle 1 zeichnet sich dadurch aus, dass die rückseitige Streifenoberfläche 5 einen im Streifenmaterial enthaltenen, darin integrierten oder darauf aufgebrachten optischen Aufhellerstoff aufweist, welcher auf die rückseitige Streifenoberfläche 5 einfallendes Licht um UV Wellenlängenbereich (ca. 100 nm bis 380-400 nm) durch Fluoreszenz als Licht im sichtbaren Wellenlängenbereich (ca. 380-400 nm bis 750 nm) emittiert, und dass die detektierbaren Markierungen 9 UV-Licht reflektierende, absorbierende, blockierende beziehungsweise abdeckende Stoffe enthalten. Die detektierbaren Markierungen 9 verhindern so, dass im Bereich der detektierbaren Markierungen 9 Licht im UV Wellenlängenbereich mit dem optischen Aufhellerstoff in Berührung kommt. Da in diesem Bereich kein Licht im UV Wellenlängenbereich mit dem optischen Aufhellerstoff in Berührung kommt, findet in diesem Bereich 9 auch keine Fluoreszenz statt und es wird in diesem Bereich 9 kein Licht im sichtbaren Wellenlängenbereich emittiert. Ein für Licht im sichtbaren Wellenlängenbereich empfindlicher Sensor (Empfänger) empfängt aus der Umgebung der Markierungen 9 ein abgeschwächtes Lichtsignal im sichtbaren Wellenlängenbereich des von der rückseitigen Streifenoberfläche 5 emittierten Lichts.

Die Figur 1 zeigt in schematischer räumlicher Darstellung beispielhaft eine Etikettenrolle 1, bei welcher die Breite eines einzelnen Etikettes der Breite des Endlos-Etikettenpapiers 2 entspricht.

In der Figur 2 sind eines dieser Etiketten 3 mit jeweils Teilen des vorhergehenden und nachfolgenden Etiketts dargestellt.

Die in den Figuren 1 und 2 gezeigten detektierbaren Markierungen 9 sind jeweils in einer Positionierung direkt angrenzend an eine Schneidlinie 7 gewählt. Die Markierung 9 zeigt die Schneidlinie 9 an. Die Markierung 9 ist im sichtbaren Wellenlängenbereich nicht sichtbar oder weitgehend unsichtbar. Das heisst, die Markierung hat im Vergleich zum Endlos-Etikettenpapier einen geringen Kontrast im sichtbaren Wellenlängenbereich. So wirkt die Markierung für das menschliche Auge genauso wie die Haftschicht und das Endlos-Etikettenpapier selbst weiss. Im Gegensatz zu den dem Fachmann bekannten schwarzen Markierungen auf weissem Etikettengrund (Blackmarks), die mit einen Photodetektor aufgrund des hohen Kontrastes detektiert werden können, wird die nahezu unsichtbare Markierung vom menschlichen Auge nicht als störend wahrgenommen.

Figur 3 zeigt eine schematische Darstellung eines Druckers 11 zum Bedrucken von Etiketten. Der Drucker 11 umfasst eine Halterung 12 für eine Etikettenrolle 1. Die Etikettenrolle 1 wie in Figur 1 gezeigt besteht aus Endlos-Etikettenpapier 2. Das Endlos-Etikettenpapier 2 hat eine bedruckbare vorderseitige Streifenoberfläche 4 und eine dieser gegenüberliegende rückseitige Streifenoberfläche 5 und wird entlang eines Papierpfades 18 gefördert. Der Papierpfad 18 wird durch Umlenkrollen 13 von der Halterung 12 für die Etikettenrolle 1 hin zu einer Druckeinheit 15 definiert. Die Druckeinheit 15 besteht mindestens aus einer Druckwalze 152, die antihaftbeschichtet ist, so dass die rückseitige Streifenoberfläche 5 des Endlos-Etikettenpapiers 2 mit ihrer Haftschicht 6 über die Druckwalze 152 bewegt werden kann. Die Druckwalze 152 wird von einem Motor 153 angetrieben. Die Druckeinheit besteht ferner aus einem der Druckwalze 152 gegenüber angeordnetem Druckkopf 151. Das Endlos-Etikettenpapier 2 wird zwischen Druckwalze 152 und Druckkopf 151 entlang des Papierpfades 18 zu einer Abschneidevorrichtung 16 hinbewegt. Die Abschneidevorrichtung 16 besteht aus einem oberen Messer 161 und einem unteren Messer 162, von denen mindestens eins beweglich angeordnet ist und auf das andere Messer zubewegt werden kann, um ein Etikett 3 vom Endlos-Etikettenpapier 2 abzutrennen. Die Abschneidevorrichtung 16 ist dabei stromabwärts des Papierpfades 18 nach der Druckeinheit 15 angeordnet. Das Etikett 3 wird zuerst bedruckt und dann abgetrennt. Es ist jedoch genauso möglich, dass die Abschneidevorrichtung 16 stromaufwärts vor der Druckeinheit 15 angeordnet ist. Das Etikett 3 würde dann zuerst abgetrennt und dann erst bedruckt. Der Drucker 11 umfasst ferner vor der Druckeinheit 15 stromaufwärts des Papierpfades 18 eine Detektoreinheit 14. Die Detektoreinheit 14 besteht aus einem Empfänger 143 und mindestens einem ersten Sender 141. Optional umfasst die Detektoreinheit 14 auch einen zweiten Sender 142. Der erste Sender 141, der zweite Sender 142 und der Empfänger 143 sind wechselseitig so angeordnet, dass ein ausgesendeter Lichtstrahl des ersten Senders 141 oder des zweiten Senders 142 den Papierpfad 18 an der Stelle 144 kreuzt. Ist ein Endlos-Etikettenpapier 2 im Papierpfad 18 vorhanden, so trifft das Licht des ersten Senders 141 und das Licht des zweiten Senders 142 das Endlos-Etikettenpapier 2 an der Stelle 144. An dieser Stelle wird das Licht reflektiert, absorbiert oder mit anderer Wellenlänge emittiert. Das zurücklaufende Licht trifft dann auf den Empfänger 143. Bei dem Empfänger 143 handelt es sich um einen Empfänger für Licht im sichtbaren Wellenlängenbereich (ca. 380-400 nm bis 750 nm). Der erste Sender 141 ist ein Sender, der Licht im UV Wellenlängenbereich (ca. 100 nm bis ca. 400 nm) aussendet. Dieses Licht trifft auf das Endlos-Etikettenpapier 2 an der Stelle 144 und wird durch die Fluoreszenzwirkung des optischen Aufhellerstoffs des Endlos-Etikettenpapier 2 von der Stelle 144 als Licht im sichtbaren Wellenlängenbereich in Richtung Empfänger 142 emittiert. Ist eine Markierung 9 wie in Figur 1 gezeigt auf dem Endlos-Etikettenpapier 2 an der Auftrittsstelle des Lichts vorhanden, so wird kein oder weniger Licht in Richtung Empfänger emittiert. Der zweite Sender 142 ist ein Sender, der Licht im sichtbaren Wellenlängenbereich (ca. 380-400 nm bis 750 nm) aussendet. Dieses Licht trifft auf das Endlos-Etikettenpapier 2 an der Stelle 144 und wird vom Endlos-Etikettenpapier 2 in Richtung des Empfängers 143 reflektiert. Ist eine Markierung im Sinne eines schwarzen Strichs (herkömmliche Blackmarks) auf dem Endlos-Etikettenpapier 2 an der Auftrittsstelle des Lichts vorhanden, so wird kein oder weniger Licht in Richtung Empfänger 143 reflektiert. Mit dem Licht des ersten Senders 141 kann der Empfänger 143 die Markierungen 9 auf einem Endlos-Etikettenpapier 2 nach Figuren 1 und 2 detektieren. Mit dem Licht des zweiten Senders 142 kann der Empfänger 143 Blackmarks in Form von schwarzen Balken auf einem Endlos-Etikettenpapier detektieren. Je nachdem welches Papier verwendet wird, ist die Nutzung des ersten Senders 141 oder des zweiten Senders 142 angezeigt. Es wird jedoch in jedem Fall nur ein Empfänger 143 für Licht im sichtbaren Wellenlängenbereich benötigt. Der Fachmann versteht, dass das Endlos-Etikettenpapier 2 entlang des Papierpfades 18 bewegt wird. Die Ausrichtung des ersten Senders 141, des zweiten Senders 142 und des Empfängers 143 ändert sich jedoch nicht, so dass auch der Schnittpunkt 144, an dem das Licht des ersten Senders 141 und des zweiten Senders 142 auf den Papierpfad trifft, gleichbleibt. Das Endlos-Etikettenpapier 2 bewegt sich jedoch in seiner Längsrichtung an diesem Schnittpunkt 144 vorbei, so dass während des Bewegens des Endlos-Etikettenpapiers 2 immer wieder Markierungen 9 oder Blackmarks an dem Schnittpunkt 144 vorbeibewegt werden, was ein periodisches Empfangssingal im Empfänger 143 generiert. So können die haftschichtfreien Bereiche und die Schneidlinien detektiert werden. Der Drucker 11 umfasst ferner eine Steuereinheit 17 die den Drucker 11 steuert. Die Steuereinheit 17 kontrolliert den Papiervorschub des Endlos-Etikettenpapiers 2 entlang des Papierpfades 18 über den Motor 153, der die Druckwalze 152 antreibt. Die Steuereinheit 17 steuert ferner den Druckkopf 151. Die Steuereinheit 17 steuert ferner die Abschneidevorrichtung 16 um ein Etikett 3 vom Endlos-Etikettenpapier 2 abzutrennen. Die Steuereinheit 17 steuert den ersten Sender 141 und den zweiten Sender 142 und wertet das Empfangssignal des Empfängers 142 der Detektoreinheit 14 aus. Die Steuereinheit 17 übt noch weitere Funktionen im Zusammenhang mit der Steuerung des Druckers 11 aus, die dem Fachmann bekannt sind und nicht in direktem Zusammenhang mit der Erfindung stehen.

Während einer Startup Phase, das heisst wenn der Drucker eingeschaltet wird und es ggf. nicht bekannt ist, was für eine Papierrolle eingelegt ist, aktiviert die Steuereinheit 17 den Motor 153, der die Druckwalze 152 antreibt. Der Papiervorschub des Endlos-Etikettenpapiers 2 entlang des Papierpfades 18 wird aktiviert. Der Papiervorschub bleibt mindestens solange aktiviert, bis das Endlos-Etikettenpapier 2 über mehrere Markierungen 9 durch die Detektoreinheit 14 bewegt wird. Die Steuereinheit 17 aktiviert den ersten Sender 141 und deaktiviert den zweiten Sender 142 während das Endlos-Etikettenpapier 2 durch die Detektoreinheit 14 bewegt wird. Das Signal des Empfängers 143 wird ausgewertet. Danach aktiviert die Steuereinheit 17 den zweiten Sender 142 und deaktiviert den ersten Sender 141 während das Endlos-Etikettenpapier 2 weiter durch die Detektoreinheit 14 bewegt wird. Das Signal des Empfängers 143 wird ausgewertet. Die Steuereinheit 17 bestimmt aufgrund des Empfängersignals, ob der erste Sender 141 oder der zweite Sender 142 geeignet ist, die Markierungen zu detektieren. Das Empfängersignal des Empfängers 143 wird je nach Sorte der Papierrolle nur bei einem Sender 141, 142 ein periodisches Signal erkennen, bei dem anderen Sender 141, 142 wird ein annähernd konstantes Signal detektiert. Der Sender 141, 142, bei dem das periodische Signal detektiert wird, ist der zum Detektieren der Markierungen geeignete Sender 141, 142.

Die Funktionen verschiedener in den Zeichnungen gezeigter Elemente, inklusive der Funktionsblöcke, können durch dezidierte Hardware oder durch generische Hardware, die in der Lage ist Software auszuführen, im Zusammenhang mit der entsprechenden Software, realisiert werden. Falls die Funktionen mittels eines Prozessors zur Verfügung gestellt werden, können sie durch einen einzigen dezidierten Prozessor, einen einzigen geteilten Prozessor oder mehrere generische Prozessoren, die wiederum geteilt sein können, zur Verfügung gestellt werden. Die Funktionen können, ohne Einschränkung, durch einen digital signal processor (DSP), Netzwerk Prozessor, application specific integrated circuit (ASIC), field programmable gate array (FPGA), read only memory (ROM) mit gespeicherter Software, random access memory (RAM), und nichtflüchtige Speicher zur Verfügung gestellt werden.

## Patentansprüche

1. Drucker (11) zum Bedrucken von Etiketten, insbesondere in der Form von Endlos-Etikettenpapier, umfassend:
- eine Halterung (12) für eine Etikettenrolle (1) mit dem Endlos-Etikettenpapier (2),
- eine Druckeinheit (15) mit einer Druckwalze (152) und einem Druckkopf (151),
wobei das Endlos-Etikettenpapier (2) von der Etikettenrolle (1) hin zur Druckeinheit (15) entlang eines Papierpfads (18) förderbar ist, wobei der Papierpfad (18) durch mindestens eine Umlenkrolle (13) gebildet ist,
- eine Abschneidevorrichtung (16) die entlang des Papierpfads (18) angeordnet ist,
- eine Detektoreinheit (14) zum Detektieren von Markierungen (9), die in regelmässigen Abständen auf dem Endlos-Etikettenpapier (2) aufgebracht sind, wobei
die Detektoreinheit (14) einen ersten Sender (141) umfasst, der Licht im UV Wellenlängenbereich abgibt und einen zugehörigen Empfänger (143) umfasst, der Licht im sichtbaren Wellenlängenbereich empfängt, wobei das zu bedruckende Endlos-Etikettenpapier (2) ein trägerbandlos aufgebauter Endlosstreifen ist, von dem einzelne Etiketten (3) abtrennbar sind, wobei das Endlos-Etikettenpapier (2) eine bedruckbare vorderseitige Streifenoberfläche (4) und eine dieser gegenüberliegende rückseitige Streifenoberfläche (5) aufweist,
**dadurch gekennzeichnet, dass**
die rückseitige Streifenoberfläche (5) eine Haftschicht (6) aufweist, wobei das Endlos-Etikettenpapier (2) so ausgebildet ist, dass selbstklebende Etiketten (3) an Schneidelinien (7) quer zur Längsrichtung des Endlos-Etikettenpapiers (2) abtrennbar sind, wobei die Schneidelinien (7) auf der Streifenrückseite jeweils von einem haftschichtfreien Bereich (8) umgeben sind, wobei das Endlos-Etikettenpapier (2) einen darin integrierten oder darauf aufgebrachten optischen Aufhellerstoff aufweist, der einfallendes Licht im UV Wellenlängenbereich zumindest teilweise als Licht im sichtbaren Wellenlängenbereich emittiert, wobei die vom Detektor (14) zu detektierenden Markierungen (9) die Positionen der haftschichtfreien Bereiche (8) anzeigen, wobei die zu detektierenden Markierungen (9) den optischen Aufhellerstoff abdecken, sodass das zumindest teilweise Emittieren des einfallenden Lichtes im UV Wellenlängenbereich als Licht im sichtbaren Wellenlängenbereich zumindest teilweise im Bereich der Markierungen (9) unterbunden wird, und wobei die Markierungen (9) im sichtbaren Wellenlängenbereich weitestgehend unsichtbar sind, insbesondere sich von Bereichen ohne Markierung des Endlos-Etikettenpapier (2) im Wellenlängenbereich des sichtbaren Lichtes nicht oder nicht wesentlich unterscheiden, und wobei
der Drucker (11) eine Steuereinheit (17) umfasst, die das Empfängersignal des Empfängers (143) der Detektoreinheit (14) auswertet, wobei der Empfänger (143) dunkle Unterbrechungen eines Lichtsignals empfängt, während das Endlos-Etikettenpapier (2) entlang der Detektoreinheit (14) gefördert wird, und die Steuereinheit (17) an jeder dunklen Unterbrechung des empfangenen Lichtes eine Markierung (9) auf dem Endlos-Etikettenpapier (2) detektiert.

2. Drucker nach Anspruch 1, **dadurch gekennzeichnet, dass** die Abschneidevorrichtung (16) stromabwärts von der Druckeinheit (15) entlang des Papierpfades (18) angeordnet ist.

3. Drucker nach Anspruch 1 oder 2, **dadurch gekennzeichnet, dass** die zu detektierenden Markierungen (9) rückseitig auf dem Endlos-Etikettenpapier (2) angeordnet sind.

4. Drucker nach Ansprüche 1 bis 3, **dadurch gekennzeichnet, dass** die Detektoreinheit (14) entlang des Papierpfades (18) vor oder nach dem Druckkopf (15) angeordnet ist.

5. Drucker nach Ansprüche 1 bis 4, **dadurch gekennzeichnet, dass** der Drucker (11) eine Steuereinheit (17) umfasst, die ein Ausgangssignal des Empfängers (143) der Detektoreinheit (14) auswertet und anhand des Ausgangssignal die Positionen der haftschichtfreien Bereiche (8) auf dem Endlos-Etikettenpapier (2) identifiziert, und wobei die Steuereinheit (17) den Endlos-Etikettenpapier Vorschub und die Schneideeinheit derart ansteuert, dass ein Abtrennen eines Etiketts (3) mit der Schneidevorrichtung (16) im haftschichtfreien Bereich (8) des Endlos-Etikettenpapier (2) erfolgt.

6. Drucker nach Anspruch 5, **dadurch gekennzeichnet, dass** die Steuereinheit (17) den Druckvorgang mit der Druckeinheit (15) steuert, insbesondere aufgrund der detektierten Markierungen (9) steuert.

7. Drucker nach Ansprüche 1 bis 6, **dadurch gekennzeichnet, dass** die Detektoreinheit (14) einen zweiten Sender (142) umfasst, der Licht im sichtbaren Wellenlängenbereich abgibt, wobei der Empfänger (143) der Detektoreinheit (14) das an einem Endlos-Etikettenpapier (2) reflektierte Licht des zweiten Senders (142) empfängt.

8. Drucker nach Anspruch 7, **dadurch gekennzeichnet, dass** die Steuereinheit (17) während einer Startup Phase einen Papiervorschub solange aktiviert, dass eine Etikettenlänge des Endlos-Etikettenpapiers (2) von mehreren Markierungen (9) durch die Detektoreinheit (14) bewegt wird, und dass die Steuereinheit (17) den ersten Sender aktiviert (141) und den zweiten Sender (142) deaktiviert, während das Endlos-Etikettenpapier (2) durch die Detektoreinheit (14) bewegt wird und danach den zweiten Sender (142) aktiviert und den ersten Sender (141) deaktiviert während das Endlos-Etikettenpapier (2) weiter durch die Detektoreinheit (14) bewegt wird, und dass die Steuereinheit (17) aufgrund des Empfängersignals bestimmt, ob der erste Sender (141) oder der zweite Sender (142) geeignet sind, die Markierungen (9) zu detektieren.

9. Drucker nach Ansprüche 1 bis 8, **dadurch gekennzeichnet, dass** es sich bei der Druckeinheit (15) um einen Thermodirektdrucker oder einen Thermotransfer Drucker handelt.

10. Verfahren zum Bedrucken von Etiketten (3) mit einem Drucker (11), **dadurch gekennzeichnet, dass** das Verfahren folgende Schritte umfasst:
- fördern eines Endlos-Etikettenpapiers (2) von einer Etikettenrolle (1) von einer Halterung (12) der Etikettenrolle (1) entlang eines Papierpfades (18) zu einer Druckeinheit (15),
- aussenden von Licht im UV Wellenlängenbereich mit einem ersten Sender (141) einer Detektoreinheit (14), wobei das ausgesendete Licht auf einen definierten Bereich auf einer Streifenseite des geförderten Endlos-Etikettenpapiers (2) auftrifft,
- empfangen von Licht im sichtbaren Wellenlängenbereich mit einem Empfänger (143) der Detektoreinheit (14), wobei das Licht im sichtbaren Wellenlängenbereich durch Fluoreszenz eines optischen Aufhellerstoffs, welcher auf dem Endlos-Etikettenpapier (2) aufgebracht oder darin integriert ist, aus dem ausgesendeten Licht im UV Wellenlängenbereich entsteht,
- auswerten mit einer Steuereinheit (17) eines Empfängersignals des Empfängers (143) der Detektoreinheit (14), wobei der Empfänger (143) dunkle Unterbrechungen eines Lichtsignals empfängt, während das Endlos-Etikettenpapier (2) entlang der Detektoreinheit (14) gefördert wird, und die Steuereinheit (17) an jeder dunklen Unterbrechung des empfangenen Lichtes eine Markierung (9) auf dem Endlos-Etikettenpapier (2) detektiert,
- detektieren von regelmässigen Markierungen (9) auf dem Endlos-Etikettenpapier (2) mit der Steuereinheit (17).

11. Verfahren zum Bedrucken von Etiketten nach Anspruch 10, **dadurch gekennzeichnet, dass** das Verfahren den Schritt umfasst:
- bestimmen von haftschichtfreien Bereichen (8) auf dem Endlos-Etikettenpapier (2) anhand der detektieren Markierungen (9), wobei die haftschichtfreien Bereiche (8) quer zur Längsrichtung des Endlos-Etikettenpapiers (2) angebracht sind und wobei das Endlos-Etikettenpapier (2) im haftschichtfreien Bereich (8) Schneidlinien (7) zum optionalen Abtrennen von einzelnen Etiketten (3) aufweist.

12. Verfahren zum Bedrucken von Etiketten nach Anspruch 10 oder 11, **dadurch gekennzeichnet, dass** das Endlos-Etikettenpapier (2) während des Transportes entlang des Papierpfades (18) von einer Druckeinheit (15) bedruckt wird und von einer Abschneidevorrichtung (16), die entlang des Papierpfades (18) stromabwärts oder stromaufwärts angeordnet ist, im Bereich der Markierungen (9) abgetrennt wird.

## Claims

1. Printer (11) for printing labels, in particular in the form of endless label paper, comprising:
- a holder (12) for a label reel (1) having the endless label paper (2),
- a printing unit (15) with a print roller (152) and a print head (151),
wherein the endless label paper (2) can be conveyed along a paper path (18) from the label reel (1) towards the printing unit (15), wherein the paper path (18) is formed by at least one deflecting pulley (13),
- a cutting device (16) which is arranged along the paper path (18),
- a detector unit (14) for detecting markings (9) which are applied at regular intervals to the endless label paper (2), wherein the detector unit (14) comprises a first transmitter (141) which outputs light in the UV wavelength range and comprises an associated receiver (143) which receives light in the visible wavelength range, wherein the endless label paper (2) to be printed is an endless strip which is designed without a carrier strip and from which individual labels (3) can be severed, wherein the endless label paper (2) has a printable front-side strip surface (4) and a rear-side strip surface (5) opposite the latter,
**characterized in that**
the rear-side strip surface (5) has an adhesive layer (6), wherein the endless label paper (2) is designed in such a manner that self-adhesive labels (3) can be severed at cutting lines (7) transversely with respect to the longitudinal direction of the endless label paper (2), wherein the cutting lines (7) are in each case surrounded on the strip rear side by a region (8) which is free from an adhesive layer, wherein the endless label paper (2) has an optical brightener substance which is integrated therein or is supplied thereon and which emits incident light in the UV wavelength range at least partially as light in the visible wavelength range, wherein the markings (9) to be detected by the detector (14) indicate the positions of the regions (8) free from an adhesive layer, wherein the markings (9) to be detected cover the optical brightener substance such that the at least partial emission of the incident light in the UV wavelength range as light in the visible wavelength range is at least partially suppressed in the region of the markings (9), and wherein the markings (9) are very substantially invisible in the visible wavelength range, in particular do not differ, or do not substantially differ, from regions without marking of the endless label paper (2) in the wavelength range of the visible light, and wherein the printer (11) comprises a control unit (17) which evaluates the receiver signal of the receiver (143) of the detector unit (14), wherein the receiver (143) receives dark interruptions of a light signal while the endless label paper (2) is conveyed along the detector unit (14), and the control unit (17) detects a marking (9) on the endless label paper (2) at each dark interruption of the received light.

2. Printer according to Claim 1, **characterized in that** the cutting device (16) is arranged downstream of the printing unit (15) along the paper path (18).

3. Printer according to Claim 1 or 2, **characterized in that** the markings (9) to be detected are arranged on the rear side of the endless label paper (2).

4. Printer according to Claims 1 to 3, **characterized in that** the detector unit (14) is arranged along the paper path (18) upstream or downstream of the print head (15) .

5. Printer according to Claims 1 to 4, **characterized in that** the printer (11) comprises a control unit (17) which evaluates a starting signal of the receiver (143) of the detector unit (14) and, on the basis of the starting signal, identifies the positions of those regions (8) on the endless label paper (2) which are free of an adhesive layer, and wherein the control unit (17) activates the endless label paper feed and the cutting unit in such a manner that a label (3) is severed by the cutting device (16) **in that** region (8) of the endless label paper (2) which is free from an adhesive layer.

6. Printer according to Claim 5, **characterized in that** the control unit (17) controls the printing operation with the printing unit (15), in particular controls same on the basis of the detected markings (9).

7. Printer according to Claims 1 to 6, **characterized in that** the detector unit (14) comprises a second transmitter (142) which outputs light in the visible wavelength range, wherein the receiver (143) of the detector unit (14) receives the light of the second transmitter (142), the light being reflected at an endless label paper (2).

8. Printer according to Claim 7, **characterized in that** the control unit (17) activates a paper feed during a start-up phase until a label length of the endless label paper (2) is moved by a plurality of markings (9) through the detector unit (14), and **in that** the control unit (17) activates the first transmitter (141) and deactivates the second transmitter (142) while the endless label paper (2) is moved through the detector unit (14) and then activates the second transmitter (142) and deactivates the first transmitter (141) while the endless label paper (2) is moved further through the detector unit (14), and **in that** the control unit (17) determines on the basis of the receiver signal whether the first transmitter (141) or the second transmitter (142) is suitable for detecting the markings (9).

9. Printer according to Claims 1 to 8, **characterized in that** the printing unit (15) is a thermal direct printer or a thermal transfer printer.

10. Method for printing labels (3) with a printer (11), **characterized in that** the method comprises the following steps:
- conveying an endless label paper (2) from a label reel (1) from a holder (12) of the label reel (1) along a paper path (18) to a printing unit (15),
- transmitting light in the UV wavelength range with a first transmitter (141) of a detector unit (14), wherein the transmitted light impinges on a defined region on a strip side of the conveyed endless label paper (2),
- receiving light in the visible wavelength range with a receiver (143) of the detector unit (14), wherein the light in the visible wavelength range is produced from the transmitted light in the UV wavelength range by fluorescence of an optical brightener substance which is supplied on or integrated in the endless label paper (2),
- evaluating a receiver signal of the receiver (143) of the detector unit (14) with a control unit (17), wherein the receiver (143) receives dark interruptions of a light signal while the endless label paper (2) is conveyed along the detector unit (14), and the control unit (17) detects a marking (9) on the endless label paper (2) at each dark interruption of the received light,
- detecting regular markings (9) on the endless label paper (2) with the control unit (17).

11. Method for printing labels according to Claim 10, **characterized in that** the method comprises the step of:
- determining regions (8) on the endless label paper (2) that are free from an adhesive layer on the basis of the detected markings (9), wherein the regions (8) that are free from an adhesive layer are applied transversely with respect to the longitudinal direction of the endless label paper (2), and wherein the endless label paper (2) has cutting lines (7) in the region (8) free from an adhesive layer for optional severing of individual labels (3) .

12. Method for printing labels according to Claim 10 or 11, **characterized in that** the endless label paper (2) is printed by a printing unit (15) during transport along the paper path (18) and is severed in the region of the markings (9) by a cutting device (16) which is arranged downstream or upstream along the paper path (18).

## Revendications

1. Imprimante (11) permettant d'imprimer des étiquettes, en particulier sous la forme de papier à étiquettes sans fin, comprenant :
- un support (12) pour un rouleau d'étiquettes (1) pourvu du papier à étiquettes sans fin (2),
- une unité d'impression (15) pourvue d'un cylindre d'impression (152) et d'une tête d'impression (151),
dans laquelle le papier à étiquettes sans fin (2) peut être transporté du rouleau d'étiquettes (1) vers l'unité d'impression (15) le long d'un trajet de papier (18), le trajet de papier (18) étant formé par au moins une poulie de renvoi (13),
- un dispositif de découpe (16) qui est disposé le long du trajet de papier (18),
- une unité de détection (14) pour détecter des repères (9) qui sont appliqués à intervalles réguliers sur le papier à étiquettes sans fin (2), dans laquelle l'unité de détection (14) comprend un premier émetteur (141) qui émet de la lumière dans la gamme de longueurs d'onde de l'UV, et un récepteur (143) associé qui reçoit de la lumière dans la gamme de longueurs d'onde du visible, dans laquelle lé papier à étiquettes sans fin (2) à imprimer est un ruban sans fin réalisé sans bande support et à partir duquel des étiquettes (3) individuelles peuvent être séparées, dans laquelle le papier à étiquettes sans fin (2) présente une surface de ruban avant (4) imprimable et une surface de ruban arrière (5) opposée à celle-ci,
**caractérisée en ce que** la surface de ruban arrière (5) présente une couche adhésive (6), dans laquelle le papier à étiquettes sans fin (2) est réalisé de telle sorte que des étiquettes (3) autoadhésives peuvent être séparées au niveau de lignes de coupe (7) transversalement à la direction longitudinale du papier à étiquettes sans fin (2), dans laquelle les lignes de coupe (7) sur la face arrière du ruban sont respectivement entourées d'une zone (8) sans couche adhésive, dans laquelle le papier à étiquettes sans fin (2) présente un agent d'azurage optique intégré dans ou appliquée sur celui-ci et qui émet la lumière incidente dans la gamme de longueurs d'onde de l'UV au moins partiellement comme une lumière dans la gamme de longueurs d'onde du visible, dans laquelle les repères (9) à détecter par le détecteur (14) indiquent les positions des zones (8) sans couche adhésive, dans laquelle les repères à détecter (9) recouvrent l'agent d'azurage optique de sorte que l'émission au moins partielle de la lumière incidente dans la gamme de longueurs d'onde de l'UV comme une lumière dans la gamme de longueurs d'onde du visible est inhibée au moins partiellement dans la zone des repères (9), et dans laquelle les repères (9) sont substantiellement invisibles dans la gamme de longueurs d'onde du visible, en n'étant en particulier pas ou substantiellement pas différents de zones sans repère du papier à étiquettes sans fin (2) dans la gamme de longueur d'ondes de la lumière visible, et dans laquelle l'imprimante (11) comprend une unité de commande (17) qui évalue le signal de réception du récepteur (143) de l'unité de détection (14), dans laquelle le récepteur (143) reçoit des interruptions sombres d'un signal lumineux pendant que le papier à étiquettes sans fin (2) est transporté le long de l'unité de détection (14), et l'unité de commande (17) détecte à chaque interruption sombre de la lumière reçue un repère (9) sur le papier à étiquettes sans fin (2) .

2. Imprimante selon la revendication 1, **caractérisée en ce que** le dispositif de découpe (16) est disposé en aval de l'unité d'impression (15) le long du trajet de papier (18).

3. Imprimante selon la revendication 1 ou 2, **caractérisée en ce que** les repères (9) à détecter sont disposés sur la face arrière du papier à étiquettes sans fin (2).

4. Imprimante selon les revendications 1 à 3, **caractérisée en ce que** l'unité de détection (14) est disposée le long du trajet de papier (18) avant ou après la tête d'impression (15).

5. Imprimante selon les revendications 1 à 4, **caractérisée en ce que** l'imprimante (11) comprend une unité de commande (17) qui évalue un signal de sortie du récepteur (143) de l'unité de détection (14) et identifie à l'aide du signal de sortie les positions des zones (8) sans couche adhésive sur le papier à étiquettes sans fin (2), et dans laquelle l'unité de commande (17) pilote l'avance du papier à étiquettes sans fin et l'unité de découpe de telle sorte qu'une séparation d'une étiquette (3) par le dispositif de découpe (16) a lieu dans la zone (8) sans couche adhésive du papier à étiquettes sans fin (2).

6. Imprimante selon la revendication 5, **caractérisée en ce que** l'unité de commande (17) commande le processus d'impression avec l'unité d'impression (15), en particulier sur la base des repères (9) détectés.

7. Imprimante selon les revendications 1 à 6, **caractérisée en ce que** l'unité de détection (14) comprend un deuxième émetteur (142) qui émet de la lumière dans la gamme de longueurs d'onde du visible, dans laquelle le récepteur (143) de l'unité de détection (14) reçoit la lumière réfléchie sur un papier à étiquettes sans fin (2) du deuxième émetteur (142) .

8. Imprimante selon la revendication 7, **caractérisée en ce que** l'unité de commande (17) active une avance papier pendant une phase de démarrage tant qu'une longueur d'étiquette du papier à étiquettes sans fin (2) est déplacé par plusieurs repères (9) à travers l'unité de détection (14), et **en ce que** l'unité de commande (17) active le premier émetteur (141) et désactive le deuxième émetteur (142) pendant que le papier à étiquettes sans fin (2) est déplacé à travers l'unité de détection (14), et active ensuite le deuxième émetteur (142) et désactive le premier émetteur (141) pendant que le papier à étiquettes sans fin (2) continue à être déplacé à travers l'unité de détection (14), et **en ce que** l'unité de commande (17) détermine sur la base du signal de récepteur si le premier émetteur (141) ou le deuxième émetteur (142) est adapté pour détecter les repères (9).

9. Imprimante selon les revendications 1 à 8, **caractérisée en ce que** l'unité d'impression (15) est une imprimante thermique directe ou une imprimante à transfert thermique.

10. Procédé permettant d'imprimer des étiquettes (3) par une imprimante (11), **caractérisé en ce que** le procédé comprend les étapes suivantes consistant à :
- transporter un papier à étiquettes sans fin (2) d'un rouleau d'étiquettes (1) à partir d'un support (12) du rouleau d'étiquettes (1) le long d'un trajet de papier (18) jusqu'à une unité d'impression (15),
- émettre de la lumière dans la gamme de longueurs d'onde de l'UV par un premier émetteur (141) d'une unité de détection (14), dans lequel la lumière émise est incidente sur une zone définie sur un côté de ruban du papier à étiquettes sans fin (2) transporté,
- recevoir la lumière dans la lumière dans la gamme de longueurs d'onde du visible par un récepteur (143) de l'unité de détection (14), dans lequel la lumière dans la gamme de longueurs d'onde du visible est créée par fluorescence d'un agent d'azurage optique qui est appliqué sur ou intégré dans le papier à étiquettes sans fin (2), à partir de la lumière émise dans la gamme de longueurs d'onde de l'UV,
- évaluer par une unité de commande (17) un signal de récepteur du récepteur (143) de l'unité de détection (14), dans lequel le récepteur (143) reçoit des interruptions sombres d'un signal lumineux pendant que le papier à étiquettes sans fin (2) est transporté le long de l'unité de détection (14), et l'unité de commande (17) détecte à chaque interruption sombre de la lumière reçue un repère (9) sur le papier à étiquettes sans fin (2),
- détecter des repères réguliers (9) sur le papier à étiquettes sans fin (2) par l'unité de commande (17).

11. Procédé permettant d'imprimer des étiquettes selon la revendication 10, **caractérisé en ce que** le procédé comprend l'étape consistant à :
- déterminer des zones (8) sans couche adhésive sur le papier à étiquettes sans fin (2) à l'aide des repères (9) détectés, dans lequel les zones (8) sans couche adhésive sont appliquées transversalement à la direction longitudinale du papier à étiquettes sans fin (2), et dans lequel le papier à étiquettes sans fin (2) présente dans la zone (8) sans couche adhésive des lignes de coupe (7) pour la séparation en option d'étiquettes (3) individuelles.

12. Procédé permettant d'imprimer des étiquettes selon la revendication 10 ou 11, **caractérisé en ce que** le papier à étiquettes sans fin (2) est imprimé pendant le transport le long du trajet de papier (18) par une unité d'impression (15) et est séparé au niveau des repères (9) par un dispositif de découpe (16) qui est disposé en aval ou en amont le long du trajet de papier (18) .
